# FASCICULE DE BREVET EUROPEEN

(11) **EP 1 601 581 B1**
(45) Date de publication et mention de la délivrance du brevet: **30.09.2009**
(21) Numéro de dépôt: 03789514.1
(22) Date de dépôt: 27.11.2003
(51) Int. Cl.: B65D 25/14

(54) **RECIPIENT POUR PRODUITS SALISSANTS**
BEHÄLTER FÜR SCHMUTZIGE PRODUKTE
CONTAINER FOR DIRTY PRODUCTS

(30) Priorité: 04.12.2002 FR 0215284
(43) Date de publication de la demande: 07.12.2005
(73) Titulaire: Caldas, Raphael, 92000 Nanterre (FR)
(72) Inventeur: Caldas, Raphael, 92000 Nanterre (FR)
(86) Numéro de dépôt international: PCT/FR2003/003503
(87) Numéro de publication internationale: WO 2004/052740

(56) Documents cités:
- EP-A- 0 579 106
- WO-A-99/50153
- CH-A- 540 159
- DE-A- 4 102 326
- FR-A- 1 349 171

## Description

La présente invention a pour objet un récipient selon le préambule de la revendication 1 pour produits salissants ainsi que des procédés d'obtention de récipients pour produits salissants.

Un tel récipient peut être utilisé par exemple pour recevoir temporairement des produits adhérant plus ou moins aux parois tels que plâtre, ciment, colle, nourriture, produits chimiques, peinture, excréments, utilisés dans des domaines d'activité comme l'industrie du bâtiment, l'industrie chimique, pharmaceutique, alimentaire, nucléaire, la médecine, l'agriculture etc...

Ce récipient permet aussi le cas échéant de mélanger entre eux les composants de ces produits, de les malaxer s'ils sont pâteux et de les extraire en raclant les parois.

Dans ce type d'activité, où on utilise un récipient par séquences successives de travail, il importe qu'au début de chaque séquence celui-ci soit propre pour ne pas polluer les nouveaux produits, alors que dans la séquence précédente il a contenu des produits salissants voire polluants ou contaminants dont les restes adhèrent le plus souvent à sa paroi.

Dans l'état actuel de la technique, deux types de solution à ce problème sont utilisés :
- ou bien le récipient est nettoyé par des interventions mécaniques, thermiques, chimiques etc... et cela engendre des coûts importants en main d'oeuvre, outillages et produits de nettoyage et allonge la durée des travaux.
- ou bien le récipient est jeté et remplacé par un récipient neuf comme c'est le cas par exemple pour les assiettes ou les seringues, ce qui est économiquement acceptable pour des petits récipients peu sollicités mécaniquement mais devient prohibitif pour des récipients plus importants dont les dimensions et les besoins de, solidité augmentent considérablement le coût de fabrication. Un récipient selon le préambule de la revendication 1 est en outre connu du document CH 540 159 A.

Le récipient selon l'invention apporte une solution nouvelle, intermédiaire et particulièrement économique à ce problème de nettoyage en ce sens que, pour restituer l'état de propreté, seuls certains éléments bon marché de ce récipient sont jetables un à un alors que son ossature qui peut être coûteuse sera réutilisable un grand nombre de fois.

L'invention a donc pour objet un récipient pour produits salissants, voire polluants ou contaminants, intégrant des moyens pour assurer son propre nettoyage et qui est composé d'une ossature recouverte d'une superposition de membranes. L'invention est définie par un récipient selon la revendication 1 et par des procédés selon les revendications 9 et 10.

D'autres caractéristiques particulières de l'invention sont définies par les revendications dépendantes annexées.

D'autres caractéristiques et avantages de l'invention apparaîtront au cours de la description qui va suivre et faite en référence aux dessins annexés sur lesquels :
- la Fig. 1 est une vue schématique en perspective du récipient conforme à l'invention, dont une partie est coupée transversalement pour faire apparaître la superposition des membranes :
- la Fig. 2 est une vue schématique partielle en coupe d'un détail d'un moyen d'assemblage des membranes représenté en position d'accrochage.
- la Fig. 3 est une vue schématique partielle en coupe du même détail que sur la Fig. 2 représenté en position de séparation par pelage.

Sur la Fig 1, on a représenté schématiquement un récipient pour produits salissants (1), composé d'une ossature (2) qui est recouverte d'une superposition (3) de membranes (4, 4a, 4b...4m, 4n).

Des moyens d'assemblage que l'on décrira plus loin permettent à chacune de ces membranes d'adhérer au niveau d'au moins une partie d'au moins une de ses faces de contact (A, B) avec la ou les membranes contiguës.

Sur la Fig. 1, on a représenté la face supérieure (A) de la membrane (4a) qui adhère avec la membrane contiguë (4) et la face inférieure (B) de la même membrane (4a) qui adhère avec l'autre membrane contiguë (4b).

Ces divers moyens d'assemblage permettent la séparation desdites membranes par effet de pelage.

Pour obtenir cet effet de pelage on exerce un effort d'arrachement local qui amorce une séparation qui se propage ensuite progressivement sur l'ensemble des surfaces de contact assemblées.

Lesdites membranes (4, 4a,4b ,...4m, 4n) peuvent être réalisées en matériau souple et/ou en matériau étanche aux fluides.

Elles peuvent être entre autres des feuilles de matière plastique ou de métal, des nappes de fibres non tissées ou de tissu qui peuvent être enduites de matière plastique sur au moins une face.

Elles peuvent être constituées de multiples couches de matière plastique dont les propriétés physico-chimiques dont différentes. Ainsi, par exemple, la face supérieure (A) et la face inférieure (B) de chaque membrane peuvent être obtenues à partir de deux matières plastiques différentes non soudables entre elles sous l'effet de la chaleur.

Dans la superposition (3) de membranes représentées à la Fig. 1, la membrane (4) est disposée en partie supérieure et vient en contact avec les produits salissants contenus dans ledit récipient (1) lors de la première séquence d'utilisation.

A l'autre extrémité de cette superposition, la membrane (4n) est en contact avec l'ossature (2) et elle peut être fixée sur celle-ci.

L'ossature (2) est représentée ici à titre d'exemple en forme d'auge avec une partie centrale (6) entourée de bords inclinés (7), mais cette ossature peut présenter toute autre forme appropriée à son mode d'utilisation.

Elle peut être réalisée de façon compacte et étanche ou bien ajourée comme une grille.

Dans ce dernier cas, ce sont les membranes qui assurent seules la fonction d'étanchéité du récipient.

La Fig. 1 permet d'illustrer deux modes de réalisation d'un récipient qui ne fait pas partie de l'invention où les moyens d'assemblage par adhérence sont constitués par la polarisation électrostatique desdites membranes ou par l'incorporation d'une pluralité de particules aimantées dans lesdites membranes.

Dans ce cas, cette polarisation ou cette aimantation permet que la face supérieure (A) de chaque membrane soit attirée vers la face inférieure (B) de la membrane contiguë et maintenue en contact avec celle-ci.

Bien sûr dans ce cas l'adhérence entre les membranes est limitée et leur séparation sera aisément obtenue par effet de pelage.

Selon un mode de réalisation du récipient selon l'invention, il est montré schématiquement sur les Fig. 2 et 3 comment lesdites membranes, par exemple (4) et (4a), peuvent être réunies à l'aide de moyens d'assemblage constitués par une multitude de protubérances (8, 8a) à accrochage mécanique garnissant leurs faces de contact (A) et (B), la forme et/ou la disposition des protubérances (8) des faces (A) étant complémentaires de celles des protubérances (8a) des faces (B).

Il est montré également, sur la Fig. 3, comment ces dites membranes peuvent être séparées par effet de pelage en exerçant par exemple une traction sur la languette (5) qui prolonge la membrane (4).

L'effort d'arrachement local appliqué de la sorte incurve la membrane (4).

C'est cette incurvation qui permet aux protubérances (8, 8a) de s'échapper de leurs logements respectifs (9, 9a) en libérant progressivement l'assemblage entre les deux membranes.

Bien entendu, le moyen d'assemblage par protubérances multiples représenté Fig 2. et 3 n'est donné qu'à titre d'exemple et pour illustrer une méthode possible de séparation par pelage.

Tout autre système d'assemblage par accrochage mécanique à l'aide de protubérances multiples peut être utilisé pour obtenir l'adhérence entre elles des membranes de la superposition, et par exemple un système de brosse auto-agrippante.

Dans ces types d'assemblage, toute la surface de contact entre les membranes peut être équipée de protubérances, mais on comprendra aisément qu'il est avantageux économiquement que seule une partie de cette surface soit équipée, par exemple sous forme de bandes d'accrochage rapportées en vis-à-vis sur les faces (A) et (B) de ces membranes.

Les protubérances (8, 8a) garnissant ces membranes peuvent être des aspérités de toutes formes et de toutes tailles et notamment être microscopiques. Elles peuvent être obtenues par déformation en surface de la matière des dites membranes ou par déformation de la membrane elle-même. Elles peuvent aussi être rajoutées sur au moins une des faces de chaque membrane, par exemple sous forme de fibres courtes tapissant la membrane pour former un effet de brosse ou de velours. Ce tapissage peut être réalisé à chaud sous pression par incrustation de ces fibres dans le matériau thermoplastique des membranes. Ces protubérances peuvent résulter également de la constitution même des membranes, notamment si les membranes sont constituées de nappes de fibres non tissées ou de tissu qui sont enduites sur une face de matière thermoplastique. Les fibres non tissées ou les fibres du tissu constituent alors ladite multitude de protubérances. On peut en effet utiliser des membranes selon l'invention dont une face (A) présente une surface en matière thermoplastique lisse alors que l'autre face (B) comporte une multitude de protubérances réalisées dans un matériau qui reste solide à la température de ramollissement de la matière thermoplastique. Un chauffage sous pression produira alors l'assemblage des membranes de la superposition par incrustation des protubérances tapissant les faces (B) des membranes dans la matière thermoplastique ramollie des faces (A). Ce mode d'accrochage mécanique par incrustation à chaud des membranes entre elles, qui n'est ni un collage ni une soudure, est particulièrement économique à réaliser et présente, d'une part, une adhérence suffisante des membranes entre elles durant l'utilisation du récipient et, d'autre part, une très grande facilité de séparation des membranes entre elles par effet de pelage.

Une série de languettes (5, 5a, 5b, 5c) est également représentée sur la Fig. 1 où l'on voit que, par exemple, la membrane (4) est équipée d'au moins une languette (5, 5a) qui prolonge sa surface vers l'extérieur et que la membrane (4a) est de même équipée d'au moins une languette (5b, 5c).

Au moins une languette non représentée équipe également toutes les membranes de la superposition.

La position de ces dites languettes (5, 5a, 5b, 5c...) est décalée dans la superposition (3) d'une membrane à l'autre.

Ainsi, on voit sur la Fig. 1 à titre d'exemple que les languettes (5) et (5a) de la membrane (4) ont une position décalée par rapport à celle des languettes (5b) et (5c) de la membrane (4a).

On comprendra que ces languettes servent à saisir, entre le pouce et l'index par exemple, chacune des membranes de la superposition pour les arracher une à une après chaque séquence d'utilisation du récipient.

Le fait qu'elles occupent une position décalée d'une membrane à l'autre a pour but de faciliter leur préhension.

La Fig. 1 permet d'illustrer également un autre mode de réalisation du récipient selon l'invention où les moyens d'assemblage par adhérence sont constitués par le thermoformage de l'ensemble de la superposition (3) de membranes (4, 4a, 4b...4m, 4n).

On voit sur cette Fig. 1 que ladite superposition (3) présente une forme d'auge qui épouse parfaitement la forme d'auge de ladite ossature (2) au niveau de la face inférieure (B) de la membrane inférieure (4n).

Cette forme sera obtenue de façon avantageuse à partir de membranes plates superposées, mises en forme ensemble par une même opération de thermoformage sous pression à l'aide d'un outillage adéquate et à une température adaptée pour ramollir le matériau desdites membranes.

De surcroît cette opération chasse totalement l'air piégé entre les membranes en créant un effet de ventouse qui renforce l'adhérence entre celles-ci. Par contre, cette technique permet une séparation aisée des membranes car l'effet de pelage crée une pénétration d'air entre les membranes qui annule l'effet de ventouse.

L'utilisation du récipient selon l'invention pour malaxer des produits comme du ciment, du plâtre, de la colle etc...puis racler ses parois pour les extraire impose qu'une adhérence parfaite entre les membranes soit obtenue sur toute leur surface sans plis ni bulle d'air. Seule la mise en forme en une seule opération de l'ensemble de la superposition permet d'obtenir ce résultat à un faible coût, compatible avec le prix de commercialisation possible d'un tel récipient.

Le thermoformage n'est qu'une des techniques permettant de réaliser l'assemblage par chauffage sous pression desdites membranes (4, 4a, 4b...4m, 4n) de la superposition (3).

On peut aussi réaliser le ramollissement de la matière constituant lesdites membranes, qui permet l'adhésion des faces de contact (A) et (B), par toute autre méthode produisant un effet thermique lié à une compression comme par exemple le laminage à chaud, le chauffage sous presse à haute fréquence, le chauffage à l'air chaud avec molette de compression, etc...

On comprendra cependant qu'il est possible, et particulièrement avantageux au plan de l'économie des coûts de production, de combiner, en une même opération et à l'aide d'un outillage de thermoformage sous pression, la mise en forme de l'ensemble des membranes de la superposition (3) et l'assemblage des membranes entre elles, par exemple par incrustation à chaud des protubérances multiples (8, 8a) comme décrit précédemment.

Il est également avantageux d'introduire dans cet outillage une ossature (2) ajourée comme une grille. Une telle ossature, perméable à l'air, ne constitue pas un obstacle à l'application d'une différence de pression entre la superposition des membranes et le modèle de l'outillage de thermoformage sur lequel cette superposition vient s'appliquer au moment de sa mise en forme. On peut ainsi sortir de l'outillage, au cours d'une seule opération, un produit fini comprenant une ossature garnie d'une superposition de membranes adhérant les unes aux autres qui épouse la forme de cette ossature.

On peut obtenir le même résultat si ladite superposition est équipée d'une membrane plate supplémentaire contiguë à ladite membrane inférieure (4n) sur sa face inférieure (B) et réalisée en matière plastique thermodurcissable. Ainsi cette membrane qui est mise en forme d'une seule opération par thermoformage sous pression avec les autres membranes (4, 4a, 4b...4m, 4n) de la superposition, d'une part, épouse parfaitement et adhère aux dites membranes qui restent souples et séparables par effet de pelage et, d'autre part, après refroidissement devient rigide et constitue alors l'ossature (2) dudit récipient.

Par ailleurs, pour permettre un accrochage entre ladite ossature (2) et ladite superposition (3) de membranes qui soit aisément séparable par effet de pelage, ladite ossature peut comporter des protubérances à accrochage mécanique (8a) qui coopèrent avec les protubérances (8) garnissant la face inférieure (B) de la membrane inférieure (4n) de ladite superposition.

En se rapportant à la Fig. 1 on va décrire la méthode d'utilisation du récipient selon l'invention, dans le cas où il sert à stocker provisoirement par exemple une certaine quantité de produits salissants tels du plâtre ou de la colle, voire à mélanger ensemble et à malaxer divers composants de ces produits pour effectuer plusieurs séquences de travail, consistant par exemple à appliquer ces produits sur un support quelconque.

Au début de chaque séquence de travail il est nécessaire de disposer d'un récipient propre.

A la fin de chaque séquence le récipient a été sali par ces produits dont une partie n'a pas pu être utilisée, a séchée et adhère parfois fortement à la paroi du récipient.

Dans le cas du récipient selon l'invention, c'est la face supérieure (A) de la membrane supérieure (4) qui a été recouverte de produits salissants lors d'une première utilisation.

On procède alors au nettoyage extrêmement rapide du récipient en retirant cette membrane supérieure (4) par arrachement.

On exerce une traction sur la ou les languette(s) (5, 5a) de façon à écarter progressivement par effet de pelage la face inférieure (B) de cette membrane (4) de la face supérieure (A) de la membrane (4b) qu'elle recouvre.

Cette membrane supérieure (4) peut alors être jetée avec les restes de produits qu'elle contient.

On dispose alors d'un récipient qui est de nouveau prêt pour une nouvelle séquence d'utilisation, la face supérieure propre (A) de la nouvelle membrane (4a) étant apparue en partie supérieure de la superposition (3).

On peut répéter cette opération autant de fois qu'il y a de membranes dans la superposition (3) équipant ledit récipient jusqu'à ce que la membrane inférieure (4n), une fois arrachée, laisse ladite ossature (2) à nu.

On peut alors considérer que le coût de cette ossature est financièrement amorti par le nombre de séquences de travail effectuées et la jeter.

On peut aussi ré-équiper ladite ossature (2) d'une nouvelle superposition (3) de membranes neuves (4, 4a, 4b...4m, 4n) pour effectuer un nouveau cycle de séquences d'utilisation.

Ce nouvel équipement de ladite ossature (2) sera alors réalisé par clipsage à l'aide desdites protubérances complémentaires (8, 8a) équipant, d'une part, ladite ossature et d'autre part, la face inférieure (B) de la membrane inférieure (4n) de la nouvelle superposition (3).

## Revendications

1. Récipient (1) pour produits salissants, intégrant des moyens pour assurer son propre nettoyage, composé d'une ossature (2) recouverte d'une superposition (3) de membranes (4, 4a, 4b, ... 4m, 4n) et comportant des moyens d'adhérence des membranes entre elles qui permettent leur séparation par effet de pelage **caractérisé en ce que** lesdits moyens d'adhérence des membranes entre elles sont constitués par une multitude de protubérances à accrochage mécanique (8, 8a) garnissant au moins une partie d'au moins une des faces de contact (A, B) de chacune desdites membranes avec la ou les membranes contiguës.

2. Récipient pour produits salissants, selon la revendication 1, **caractérisé en ce que** ladite multitude de protubérances à accrochage mécanique (8, 8a) est constituée par une brosse auto agrippante.

3. Récipient pour produits salissants, selon la revendication 1 ou 2, **caractérisé en ce que** lesdites membranes (4, 4a, 4b...4m, 4n) sont constituées d'au moins une couche d'au moins une matière plastique.

4. Récipient pour produits salissants, selon la revendication 1 ou 2, **caractérisé en ce que** lesdites membranes (4, 4a, 4b...4m, 4n) sont des feuilles de fibres non tissées.

5. Récipient pour produits salissants, selon la revendication 1 ou 2, **caractérisé en ce que** lesdites membranes (4, 4a, 4b...4m, 4n) sont des nappes de tissu.

6. Récipient pour produits salissants, selon la revendication 1 ou 2, **caractérisé en ce que** lesdites membranes (4, 4a, 4b...4m, 4n) sont des nappes de tissu enduit de matière plastique sur au moins une face.

7. Récipient pour produits salissants, selon l'une des revendications 1 à 8 **caractérisé en ce que** ladite superposition (3) présente une forme d'auge qui épouse parfaitement la concavité en forme d'auge de ladite ossature (2) au niveau de la face inférieure (B) de sa membrane inférieure (4n).

8. Récipient pour produits salissant, selon la revendication 1 ou 9 **caractérisé en ce que** ladite ossature (2) est ajourée comme une grille.

9. Procédé d'obtention du récipient pour produits salissants selon la revendication 7 **caractérisé en ce que** la forme d'auge de ladite superposition (3) est obtenue à partir de membranes (4, 4a, 4b...4m, 4n) plates superposées qui sont mise en forme ensemble par une même opération de thermoformage sous pression.

10. Procédé d'obtention du récipient pour produits salissants selon la revendication 1 ou 2 **caractérisé en ce que** l'assemblage entre elles desdites membranes (4, 4a, 4b...4m, 4n) est obtenu par le chauffage sous pression de ladite superposition (3) qui produit l'incrustation de ladite multitude de protubérances (8, 8a) garnissant chaque membrane (4) dans la matière plastique de la membrane contiguë (4a).

11. Récipient pour produits salissants selon la revendication 1 **caractérisé en ce qu'**une face (A) de chacune desdites membranes (4, 4a, 4b...4m, 4n) présente une surface lisse en matière plastique alors que l'autre face (B) est garnie d'une dite multitude de protubérances (8, 8a) réalisées dans un matériau qui reste solide à la température de ramollissement de ladite matière plastique.

12. Récipient pour produits salissants selon l'une des revendications 7 à 8 **caractérisé en ce que** ladite superposition (3) est équipée d'au moins une membrane plate supplémentaire qui, réalisée en matière plastique thermodurcissable, devient rigide après mise en forme par thermoformage sous pression avec l'ensemble des membranes (4, 4a, 4b...4m, 4n) de ladite superposition (3) et constitue alors l'ossature (2) dudit récipient.

13. Récipient pour produits salissants selon l'une des revendications 1, 8 ou 12, **caractérisé en ce que** ladite ossature (2) comporte des protubérances à accrochage mécanique (8a) coopérant avec au moins une partie de ladite multitude de protubérances (8) garnissant la face (B) de la membrane inférieure (4n) de ladite superposition (3) contiguë à ladite ossature pour assurer la fixation, sur cette dite ossature, de ladite superposition qui la recouvre.

## Claims

1. Container (1) for dirty products, incorporating means for cleaning the container itself, composed of a structure (2) covered by a superposition (3) of membranes (4, 4a, 4b, ..., 4m, 4n) and comprising means of bonding the membranes to one another which permits them to be separated be a peeling effect, **characterised in that** said means of bonding the membranes to one another are formed by a multitude of protuberances with a mechanical bond (8, 8a) covering at least one part of at least one of the contact faces (A, B) of each of said membranes with the contiguous membrane(s).

2. Container for dirty products, according to claim 1, **characterised in that** said multitude of protuberances with a mechanical bond (8, 8a) is formed by a self-gripping brush.

3. Container for dirty products, according to claim 1 or 2, **characterised in that** said membranes (4, 4a, 4b, ..., 4m, 4n) are formed by at least one layer of at least one plastic material.

4. Container for dirty products, according to claim 1 or 2, **characterised in that** said membranes (4, 4a, 4b, ..., 4m, 4n) are non-woven fibre sheets.

5. Container for dirty products, according to claim 1, **characterised in that** said membranes (4, 4a, 4b, ..., 4m, 4n) are layers of fabric.

6. Container for dirty products, according to claim 1 or 2, **characterised in that** said membranes (4, 4a, 4b, ..., 4m, 4n) are layers of fabric coated with a plastic material on at least one face.

7. Container for dirty products, according to any of claims 1 to 8, **characterised in that** said superposition (3) has a trough shape which perfectly matches the trough shaped concavity of said structure (2) on the lower face (B) of its lower membrane (4n).

8. Container for dirty products, according to claim 1 or 9, **characterised in that** said structure (2) is perforated like a grid.

9. Method for obtaining a container for dirty products, according to claim 7, **characterised in that** the trough shape of said superposition (3) is obtained by the use of flat superposed membranes (4, 4a, 4b, ..., 4m, 4n) which are shaped together by a same pressurised thermoforming operation.

10. Method for obtaining a container for dirty products according to claim 1 or 2, **characterised in that** the assembly of said membranes (4, 4a, 4b, ..., 4m, 4n) between one another is obtained by the heating under pressure of said superposition (3) which forms the incrustation of said multitude of protuberances (8, 8a) covering each membrane (4) with the plastic material of the contiguous membrane (4a).

11. Container for dirty products, according to claim 1, **characterised in that** one face (A) of each of said membranes (4, 4a, 4b, ..., 4m, 4n) has a smooth plastic surface whereas the other face (B) is covered with a said multitude of protuberances (8, 8a) made from a material that remains solid at the temperature at which the said plastic material softens.

12. Container for dirty products, according to claim 7 or 8, **characterised in that** said superposition (3) is equipped with at least one additional flat membrane which, made from thermosetting plastic, becomes rigid after being shaped by the pressurised thermoforming process with all of the other membranes (4, 4a, 4b, ..., 4m, 4n) of said superposition (3) and thus forms the structure (2) of said container.

13. Container for dirty products, according to any of claims 1, 8 or 12, **characterised in that** said structure (2) comprises protuberances with a mechanical bond (8a) which engage with at least one part of said multitude of protuberances (8) covering the face (B) of the lower membrane (4n) of said superposition (3) that is contiguous to said structure to provide the attachment, onto this said structure, of said superposition which covers it.

## Patentansprüche

1. Behälter (1) für verschmutzende Produkte, umfassend Mittel, um seine eigene Reinigung sicherzustellen, zusammengesetzt aus einem Gerippe (2), beschichtet mit einer Überlagerung (3) von Membranen (4, 4a, 4b, ... 4m, 4n) und umfassend Mittel zur Haftung der Membrane untereinander, die ihre Trennung durch die Wirkung des Ablösens ermöglichen, **dadurch gekennzeichnet, dass** die Mittel zur Haftung der Membrane untereinander aus einer Vielzahl von Vorsprüngen mit mechanischer Verankerung (8, 8a) gebildet sind, mit denen mindestens ein Teil mindestens einer der Kontaktflächen (A, B) jeder der Membrane mit der oder den angrenzenden Membranen versehen ist.

2. Behälter für verschmutzende Produkte nach Anspruch 1, **dadurch gekennzeichnet, dass** die Vielzahl von Vorsprüngen mit mechanischer Verankerung (8, 8a) aus einer sich selbst festklammernden Bürste gebildet ist.

3. Behälter für verschmutzende Produkte nach Anspruch 1 oder 2, **dadurch gekennzeichnet, dass** die Membrane (4, 4a, 4b, ... 4m, 4n) mindestens aus einer Schicht mindestens eines Plastikmaterials gebildet sind.

4. Behälter für verschmutzende Produkte nach Anspruch 1 oder 2, **dadurch gekennzeichnet, dass** die Membrane (4, 4a, 4b, ... 4m, 4n) Folien aus nicht gewobenen Fasern sind.

5. Behälter für verschmutzende Produkte nach Anspruch 1 oder 2, **dadurch gekennzeichnet, dass** die Membrane (4, 4a, 4b, ... 4m, 4n) Gewebelagen sind.

6. Behälter für verschmutzende Produkte nach Anspruch 1 oder 2, **dadurch gekennzeichnet, dass** die Membrane (4, 4a, 4b, ... 4m, 4n) Gewebelagen sind, die mit Plastikmaterial auf mindestens einer Seite beschichtet sind.

7. Behälter für verschmutzende Produkte nach einem der Ansprüche 1 bis 8, **dadurch gekennzeichnet, dass** die Überlagerung (3) die Form einer Mulde aufweist, die perfekt mit der Konkavität der Mulde des Gerippes (2) auf der Ebene der unteren Seite (B) seiner unteren Membran (4n) zusammenpasst.

8. Behälter für verschmutzende Produkte nach Anspruch 1 oder 9, **dadurch gekennzeichnet, dass** das Gerippe (2) wie ein Gitter durchbrochen ist.

9. Verfahren zum Erhalt des Behälters für verschmutzende Produkte nach Anspruch 7, **dadurch gekennzeichnet, dass** die Form einer Mulde der Überlagerung (3) aus flachen, übereinander gelagerten Membranen (4, 4a, 4b, ... 4m, 4n) erhalten wird, die zusammen durch einen gleichen Vorgang der Thermoformung unter Druck geformt werden.

10. Verfahren zum Erhalt des Behälters für verschmutzende Produkte nach Anspruch 1 oder 2, **dadurch gekennzeichnet, dass** die Verbindung untereinander der Membrane (4, 4a, 4b, ... 4m, 4n) durch die Erhitzung unter Druck der Überlagerung (3) erhalten wird, die die Verkrustung der Vielzahl von Vorsprüngen (8, 8a), mit denen jede Membran (4) versehen ist, im Plastikmaterial der angrenzenden Membran (4a) erzeugt.

11. Behälter für verschmutzende Produkte nach Anspruch 1, **dadurch gekennzeichnet, dass** eine Seite (A) jeder der Membrane (4, 4a, 4b, ... 4m, 4n) eine glatte Oberfläche aus Plastikmaterial aufweist, während die andere Seite (B) mit einer Vielzahl von Vorsprüngen (8, 8a) versehen ist, die aus einem Material gebildet sind, das bei der Erweichungstemperatur des Plastikmaterials fest bleibt.

12. Behälter für verschmutzende Produkte nach einem der Ansprüche 7 bis 8, **dadurch gekennzeichnet, dass** die Überlagerung (3) mit mindestens einer zusätzlichen flachen Membran ausgestattet ist, die, gebildet aus einem wärmehärtbaren Plastikmaterial, starr wird, wenn sie durch Thermoformung unter Druck mit der Gesamtheit der Membrane (4, 4a, 4b, ... 4m, 4n) der Überlagerung (3) geformt wird, und dann das Gerippe (2) des Behälters bildet.

13. Behälter für verschmutzende Produkte nach einem der Ansprüche 1, 8 oder 12, **dadurch gekennzeichnet, dass** das Gerippe (2) Vorsprünge mit mechanischer Verankerung (8a) aufweist, die mit mindestens einem Teil der Vielzahl der Vorsprünge (8) zusammenarbeiten, mit denen die Seite (B) der unteren Membran (4n) der Überlagerung (3) versehen ist, die an das Gerippe angrenzt, um auf dem Gerippe die Befestigung der Überlagerung, die es bedeckt, sicherzustellen.
